# EUROPÄISCHE PATENTSCHRIFT

(11) **EP 1 115 557 B1**
(45) Veröffentlichungstag und Bekanntmachung des Hinweises auf die Patenterteilung: **26.03.2008**
(21) Anmeldenummer: 98943777.7
(22) Anmeldetag: 24.07.1998
(51) Int. Cl.: B30B 9/30

(54) **RUNDBALLENPRESSE UND VERFAHREN ZUM VERPRESSEN VON MÜLL**
ROUND-BALE PRESS AND METHOD FOR COMPACTING REFUSE
PRESSE A BALLOTS RONDS ET PROCEDE POUR COMPACTER DES DECHETS MENAGERS

(43) Veröffentlichungstag der Anmeldung: 18.07.2001
(73) Patentinhaber: Schuster, Thomas, 87754 Kammlach (DE)
(72) Erfinder: Sieger, Erich, D-88048 Friedrichshafen (DE); Schuster, Thomas, D-87754 Kammlach (DE)
(74) Vertreter: Fiener, Josef
(86) Internationale Anmeldenummer: PCT/EP1998/004646
(87) Internationale Veröffentlichungsnummer: WO 2000/006367

(56) Entgegenhaltungen:
- EP-A- 0 574 679
- WO-A-95/00324
- DE-A- 2 626 263
- DE-A- 3 941 727
- US-A- 4 375 187

## Beschreibung

### Technisches Gebiet

Die vorliegende Erfindung betrifft eine Rundballenpresse sowie ein Verfahren zum Verpressen von Müll in Rundballen.

Um Müll einer thermischen Verwertung zu Wärme oder Strom zuzuführen, ist es sinnvoll, für Transport und Lagerung des Mülls den Müll in Rundballenpressen in Rundballen zu verpressen, die dann durch eine äußere Folie formstabil gehalten und vor Witterungseinflüssen geschützt werden.

### Stand der Technik

Eine Rundballenpresse zur Herstellung von Müllballen ist beispielsweise aus der DE 39 41 727 bekannt. Dabei wird Müll über einen Einfülltrichter in einen Preßraum einer Rundballenpresse eingebracht. Durch umfangsseitig angetriebene Wickelwalzen wird der Müll in diesem Preßraum komprimiert und in eine vordefinierte Rundballenform gebracht. Anschließend wird der Rundballen durch eine Netzbahn vorfixiert. Ein Teil der hinteren Gehäusewandung der Rundballenpresse kann für den Austransport des Müllballens nach oben verschwenkt werden. Der Müllballen wird dann über eine Rollenbahn zu einem Wickeltisch transportiert, wo er mit einer Folie so umwickelt wird, daß der Müllballen formstabil, wetterfest und lagerfähig verpackt ist. Durch die Vielzahl der angetriebenen Wickelwalzen ist der Energieverbrauch einer solchen Rundballenpresse während der Komprimierung des Müllballens relativ hoch. Das Verschwenken eines Teils der Gehäusewandung nach oben erfordert einen großen Bauraum für die Rundballenpresse.

Aus der WO 95/00324 ist eine Rundballenpresse bekannt, die ein angetriebenes Gliederband zur Komprimierung und zum Formen eines Rundballens verwendet. Das Gliederband wird dabei von scheibenförmigen Seitenwänden angetrieben, die gleichzeitig die seitliche Begrenzung des Preßraums bilden. Über ein zweites Gliederband wird der Müll vorkomprimiert und in die Preßkammer eingebracht. Nachdem der Müll in der Preßkammer komprimiert und zu einem Rundballen geformt wurde, wird der Rundballen mit einem Netzband vorfixiert. Zum Austransport des Müllballens aus der Preßkammer werden mehrere Endlosbandsegmente der Führung des Gliederbandes nach außen verschwenkt. Daraufhin wird der noch immer zwischen den beiden Seitenwänden gehaltene Müllballen zusammen mit diesen Seitenwänden über Hebelarme aus der geöffneten Preßkammer gehoben. Sobald die Seitenwände den Müllballen freigeben, kann dieser über ein zusätzliches Förderband zum Wickeltisch befördert werden. Auch diese Version einer Rundballenpresse benötigt oberhalb des Preßraums einen großen Bauraum zum Austransport der Müllballen. Zusätzliche Transporteinrichtungen für die Bewegung des vorfixierten Müllballens von dem Preßraum zum Wickeltisch erhöhen die Baukosten einer solchen Einrichtung zum Verpacken von Müll und verbrauchen zusätzliche Energie.

In der EP 0 574 679 A1 ist eine Ballenpresse offenbart, mit der im Wesentlichen zylindrische Ballen aus Kartonagen-, Papier- oder Folienabfällen geformt werden. In der Ballenpresse ist ein Pressraum vorhanden, in den die genannten Materialien einbringbar sind. Der Pressraum wird durch ein angetriebenes Endlosband umfangsseitig begrenzt und dient zur Umwälzung des darin befindlichen Mülls und zu dessen Verpressung. Stirnseitig müsste der Pressraum durch nicht gezeigte Seitenwände begrenzt sein. Ein Endlosbandsegment des Endlosbandes ist aus seiner Stellung zum Verpressen der genannten Materialien in eine Austransportstellung verschwenkbar, in der der hergestellte Rundballen auf dem verschwenkten Endlosbandsegment austransportierbar ist. Durch kurzzeitiges Antreiben des Endlosbandes kann der fertige Ballen automatisch ausgetragen werden. Eine weitere Umwicklung des in dem Pressraum gepressten Rundballens ist nach dem Ausbringen aus dem Pressraum nicht vorgesehen und auch nicht notwendig.

### Darstellung der Erfindung

Das der Erfindung zugrundeliegende technische Problem besteht darin, eine Rundballenpresse zum Verpacken von Müll bereitzustellen, deren baulicher Aufwand vereinfacht ist und die weniger Bauraum benötigt. Gleichzeitig soll der Abtransport der vorfixierten Müllballen aus dem Pressraum vereinfacht werden und die Anzahl der dazu verwendeten Komponenten reduziert werden, um die Baukosten zusenken.

Diese Aufgabe wird durch eine Rundballenpresse mit den Merkmalen des Anspruchs 1 wie auch durch eine Verfahrenweise nach dem Anspruch 16 gelöst.

Der Erfindung liegt der Gedanke zugrunde, das gemeinsam mit zwei stirnseitigen Seitenwänden den Pressraum zur Aufnahme des Mülls und zu dessen Verpressung zu Rundballen definierende Endlosband auch erstmals als Austransportmittel und Transportmittel bis zu einem der Rundballenpresse nachgeschalteten Wickeltisch einzusetzen. Durch ein Endlosbandsegment, das sich aus einer Stellung zum Müllverpressen in eine Austransportstellung verschwenken lässt, ist ohne großen zusätzlichen Bauaufwand der Aus- und Weitertransport eines gepressten Rundballens bis zum Wickeltisch möglich. Bisher waren hierzu separate Einrichtungen notwendig. Eine Fördereinrichtung zum Transport der vorfixierten Müllballen zum Wickeltisch kann durch das verschwenkbar gelagerte Endlosbandsegment des Pressraums ersetzt werden, wobei das Endlosband die Funktion eines Transportbandes übernimmt. Das verschwenkte Endlosbandsegment überbrückt also den für die Wickelvorrichtung notwendigen Raum zwischen der Rundballenpresse und dem Wickeltisch, auf dem der vorfixierte Müllballen dann vollständig mit einer Folienbahn umwickelt wird, um ihn vor Witterungseinflüssen zu schützen und um ihn formstabil zu halten. Auf diese Weise wird nicht nur der Platzbedarf der Rundballenpresse oberhalb des Pressraums reduziert, sondern zugleich auch der Raumbedarf zwischen Preßkammer und Wickeltisch vermindert.

Weitere bevorzugte Ausführungsformen sind durch die Unteransprüche gekennzeichnet.

Das Endlosband wird dabei vorzugsweise über zumindest vier Umlenkrollen geführt, wobei zum Austransport des Rundballens aus dem Preßraum ein Endlosbandsegment, an dem zumindest eine dieser Umlenkrollen angebracht ist, so verschwenkt werden kann, daß das Endlosbandsegment vorzugsweise um die Achse einer der Umlenkrollen wegschwenkt. Durch die Verwendung weniger Umlenkrollen wird der bauartbedingte Widerstand des Systems aus Endlosband und Umlenkrollen deutlich reduziert.

Nach einer bevorzugten Ausführungsform ist zumindest eine der Umlenkrollen des Endlosbandes als eine Antriebsrolle ausgebildet. Auf diese Weise ist sichergestellt, daß das Endlosband unabhängig davon, ob es mit den optional scheibenförmigen Seitenwänden in Eingriff steht, angetrieben wird. Vorzugsweise ist eine weitere der Umlenkrollen als eine das Endlosband spannende Spannrolle ausgebildet, wobei durch die erfindungsgemäße Anordnung der Umlenkrollen gewährleistet wird, daß diese Spannung auf der Lostrumseite angeordnet ist. Das Anordnen einer Spannrolle auf der Lostrumseite des Endlosbandes vereinfacht das Einbringen einer definierten Vorspannung in das Endlosband.

Nach einer weiteren bevorzugten Ausführungsform ist an dem verschwenkbar gelagerten Endlosbandsegment eine weitere das Endlosband umlenkende Rolle angeordnet, die zusätzlich zu einer Verpressung des Mülls im Preßraum beiträgt. Diese zusätzliche Preßrolle verbessert die Führungs- und Preßeigenschaften des Endlosbandes.

An oder in dem Preßraum ist vorzugsweise eine Einrichtung zum Vorfixieren des komprimierten Rundballens vorgesehen. Dies kann beispielsweise eine Einrichtung zum Umwickeln des Rundballens mit Garn oder mit einem Netzband sein.

Vorzugsweise läßt sich das verschwenkbar gelagerte Endlosbandsegment des Preßraums über ein Antriebselement bewegen. Als vorteilhaft haben sich hierfür vor allem hydraulische oder pneumatische Kolbenantriebe erwiesen. Auch der Einsatz einer Zahnstange in Verbindung mit einem ein Ritzel antreibenden Elektromotor ist möglich.

Nach einer bevorzugten Ausführungsform entsteht, nachdem das verschwenkbare Endlosbandsegment in eine Preßstellung hochgeklappt wurde, zwischen zwei Umlenkrollen eine definierte Öffnung, durch die Müll in den Preßraum eingegeben werden kann. Eine spezielle Fördereinrichtung, die den in den Preßraum einzufüllenden Müll vorkomprimiert und transportiert, ist nicht zwangsweise notwendig, kann aber bei Bedarf vorgesehen sein.

Nach einer weiteren bevorzugten Ausführungsform sind an dem Endlosband Rippen angebracht, die in den Preßraum hineinweisen. Vorzugsweise ist die Breite des Endlosbandes größer als der Abstand zwischen den beiden Seitenwänden, die idealerweise als kreisförmige Scheiben ausgebildet sind. Das Endlosband läuft dabei zumindest teilweise um die Seitenwände herum. Vorzugsweise sind die Seitenwände des Preßraums drehbar gelagert, so daß sie durch das Endlosband angetrieben zusammen mit dem Müll rotieren. In diesem Fall sind die Rippen nur in einem Abschnitt des Endlosbandes, der sich zwischen den beiden scheibenförmigen Seitenwänden befindet, angeordnet. Diese Rippen tragen dazu bei, daß der Müll im Preßraum rotierend umgewälzt wird und so zu einem Müllballen vorbestimmter Größe verpreßt wird. Zusätzlich verbessern diese Rippen die Transporteigenschaften des Endlosbandes beim Austransport des Müllballens aus dem Preßraum.

Vorzugsweise ist das Endlosband ein Gliederband. Dabei werden die einzelnen Glieder des Gliederbandes durch Stäbe überlappend miteinander verbunden. Die Stäbe werden dabei von Bohrungen in den einzelnen Gliedern aufgenommen, wobei auf der einen Seite die Bohrungen jeweils als Spielpassung ausgebildet sind, während sie auf der anderen Seite der Glieder als Übergangspassung ausgebildet sind. Auf diese Weise ist sichergestellt, daß die einzelnen Glieder des Gliederbandes an definierten Stellen beim Umlenken über die Umlenkrollen abknicken. Zur Gewichtsreduzierung ist es vorteilhaft, die Glieder des Gliederbandes aus Aluminium oder einer Aluminiumlegierung zu fertigen. Dieses Material weist neben seinem geringen spezifischen Gewicht auch gleichzeitig eine gute Korrosionsbeständigkeit auf. Abhängig von dem zu komprimierenden Müllmaterial ist auch der Einsatz von verschiedenen Kunststoffen oder anderen Metallen für die Glieder des Gliederbandes sinnvoll.

Nach einer letzten Ausführungsform umfaßt die Einrichtung zum Verpacken von Müll weiterhin eine Sprüheinrichtung, die das Endlosband zum einen reinigen kann, zum anderen aber auch das Endlosband schmieren kann. Vor allem beim Einsatz von trockenem Müll ist eine Schmierung der Gelenke des Gliederbandes notwendig. Ein weiterer Vorteil einer solchen Sprüheinrichtung ist, daß das Aufwirbeln von Staub aus trockenem Müll beim Besprühen des Gliederbandes beispielsweise mit einer Emulsion aus Öl und Wasser weitgehend unterbunden werden kann.

### Kurze Beschreibung der Zeichnungen

Die Erfindung wird nachfolgend rein beispielhaft anhand der beigefügten Zeichnungen beschrieben. Es zeigt:
- Fig. 1: eine erfindungsgemäße Rundballenpresse mit einem in eine Stellung zum Verpressen von Müll hochgeklappten verschwenkbaren Endlosbandsegment;
- Fig. 2: eine Seitenansicht einer erfindungsgemäßen Rundballenpresse mit einem in eine Stellung zum Austragen von Rundballen heruntergeklappten verschwenkbaren Endlosbandsegment;
- Fig. 3: eine schematische Anordnung von Umlenkrollen und Endlosband gemäß der vorliegenden Erfindung;
- Fig. 4: eine perspektivische Darstellung einer erfindungsgemäßen Rundballenpresse gemäß Fig. 1; und
- Fig. 5: erfindungsgemäße Glieder, die zu einem Gliederband zusammengefügt sind.

### Beschreibung von Ausführungsbeispielen der Erfindung

Eine in Fig. 1 dargestellte erfindungsgemäße Rundballenpresse weist ein Endlosband 12 auf, das um mehrere Umlenkrollen 18, 20, 22, 26 und 30 sowie über zwei scheibenförmige Seitenwände 14 und 16 geführt wird. Auf diese Weise wird ein Preßraum 10 definiert, in den über eine Einfüllöffnung 34 zu komprimierender Müll eingefüllt werden kann. Dabei ist ein Endlosbandsegment 24 um die Achse einer der Umlenkrollen 22 verschwenkbar gelagert, so daß das Endlosbandsegment 24 mit daran angebrachten Umlenkrollen 26 und 30 aus der in Fig. 1 dargestellten weitgehend vertikalen Stellung, die zum Komprimieren von Müll zu Rundballen geeignet ist, in eine in Fig. 2 dargestellte weitgehend horizontale Position verschwenkt werden kann, die sich zum Austragen des Rundballens aus dem Preßraum und zum Transport des Rundballens zu einem Wickeltisch eignet. Das Endlosbandsegment 24 wird dabei über einen hydraulischen oder pneumatischen Kolbenantrieb 32, der sowohl an dem Endlosbandsegment 24 als auch an dem Rahmen der Rundballenpresse befestigt ist, bewegt.

Das Endlosband 12 wird dabei über eine als Antriebsrolle ausgebildete Umlenkrolle 18 angetrieben. Eine weitere Umlenkrolle 20 ist als Spannrolle ausgebildet, wobei die Spannrolle 20 auf der Lostrumseite des Endlosbandes 12 angeordnet ist.

In Fig. 3 ist ferner eine Einrichtung 28 zum Vorfixieren des verpreßten Rundballens abgebildet. Dies kann beispielsweise eine Einrichtung zum Abwickeln von Garnen oder Netzbändern 48 sein. Die Vorfixierung hat zur Aufgabe, daß der komprimierte Rundballen in Umfangsrichtung formstabil gehalten wird, während er aus der Rundballenpresse zum Wickeltisch transportiert wird, um dort vollständig mit einer Folienbahn umwickelt zu werden. Diese Folienbahn fixiert den Rundballen dauerhaft in seiner Form und verhindert so, daß während des Transports oder der Lagerung des Rundballens Müll verlorengeht oder daß der Müllballen durch Witterungseinflüsse beschädigt wird.

Die in Fig. 3 dargestellte Verschwenkbarkeit des Endlosbandsegments 24 mit daran angebrachten Umlenkrollen 26 und 30 gewährleistet einen direkten Abtransport des komprimierten Rundballens aus dem Preßraum 10 über das als Transportband 50 fungierende Endlosband 12, das über das in eine weitgehend horizontale Stellung verschwenkte Endlosbandsegment 24 umläuft. Der Wickeltisch ist dabei so angeordnet, daß der Abstand zwischen dem Wickeltisch und der Rundballenpresse exakt von dem zu einer Transportbahn 50 heruntergeklappten Endlosbandsegment 24 überbrückt wird. Auf diese Weise kann der komprimierte und vorfixierte Rundballen durch Laufenlassen des Endlosbandes 12 transportiert werden, ohne über einen Greifarm aus dem Preßraum 10 gehoben zu werden.

In Fig. 5 ist das Endlosband 12 gemäß einem Ausführungsbeispiel als ein Gliederband ausgebildet. Die einzelnen Glieder 38 des Gliederbandes 12 sind dabei über Stäbe 40 miteinander verbunden. Dabei weisen die Glieder 38 an einem Ende Bohrungen 42 mit einer Spielpassung auf; an ihrem anderen Ende weisen die Glieder 38 Bohrungen 44 mit einer Übergangspassung auf. Dadurch wird gewährleistet, daß die Verbindung der einzelnen Glieder 38 durch die Stäbe 40 ein definiertes Scharnierelement bildet.

Die Glieder 38 des Gliederbandes 12 weisen, wie in Fig. 5 ersichtlich, auf einer Seite Rippen 36 auf. Diese Rippen 36 sind so angeordnet, daß sie sich auf einem zwischen den beiden scheibenförmigen Seitenwänden 14 und 16 befindlichen Abschnitt des Gliederbandes 12 befinden und in den Preßraum 10 hineinweisen.

Zur Reinigung und zum Schmieren des Gliederbandes 12 ist eine in Fig. 1 dargestellte Sprüheinrichtung 46 vorgesehen, die mit hohem Druck Wasser oder eine Emulsion aus Öl und Wasser auf die einzelnen Glieder 38 des Gliederbandes 12 aufsprüht. Der Einsatz dieser Sprüheinrichtung 46 ist vor allem bei der Verwendung von trockenem Müll in der Rundballenpresse notwendig, um für die nötige Schmierung der einzelnen Glieder 38 des Gliederbandes 12 zu sorgen.

## Patentansprüche

1. Rundballenpresse zum Verpressen von Müll in Rundballen, mit
- einem Preßraum (10), in den der Müll einbringbar ist,
- zwei Seitenwänden (14, 16), die den Preßraum (10) stirnseitig begrenzen, und
- einem angetriebenen Endlosband (12), das den Preßraum (10) umfangseitig begrenzt und den darin befindlichen Müll umwälzt, wobei ein Endlosbandsegment (24) aus einer Stellung zum Müllverpressen in eine Austransportstellung verschwenkbar ist, in der der hergestellte Rundballen auf dem verschwenkten Endlosbandsegment (24) austransportierbar ist, und wobei das Endlosbandsegment (24) in der Austransportstellung den Raum zwischen der Rundballenpresse und einem Wickeltisch überbrückt.

2. Rundballenpresse nach Anspruch 1,
**dadurch gekennzeichnet, daß** zumindest drei Umlenkrollen (18, 20, 22) vorhanden sind, um die das Endlosband (12) umläuft, wobei eine der Umlenkrollen als eine das Endlosband (12) antreibende Antriebsrolle (18) und eine andere als eine das Endlosband (12) auf der Lostrumseite spannende Spannrolle (20) ausgebildet sind.

3. Rundballenpresse nach Anspruch 1,
**dadurch gekennzeichnet, daß** an dem verschwenkbar gelagerten Endlosbandsegment (24) eine weitere Umlenkrolle (26) angeordnet ist, um die das Endlosband (12) umläuft.

4. Rundballenpresse nach Anspruch 3,
**dadurch gekennzeichnet, daß** an dem verschwenkbar gelagerten Endlosbandsegment (24) zumindest eine zweite das Endlosband (12) umlenkende Rolle (30) angeordnet ist, die als Preßrolle ausgebildet ist.

5. Rundballenpresse nach Anspruch 1,
**dadurch gekennzeichnet, daß** die Seitenwände (14, 16) als kreisförmige Scheiben ausgebildet sind.

6. Rundballenpresse nach Anspruch 1,
**dadurch gekennzeichnet, daß** das verschwenkbar gelagerte Endlosbandsegment (24) durch zumindest ein Antriebselement (32) bewegbar ist.

7. Rundballenpresse nach Anspruch 6,
**dadurch gekennzeichnet, daß** das Antriebselement (32) ein hydraulischer oder pneumatischer Kolbenantrieb ist.

8. Rundballenpresse nach den Ansprüchen 2 und 3,
**dadurch gekennzeichnet, daß** eine Einfüllöffnung (34) für Müll zwischen der Antriebsrolle (12) und der an dem verschwenkbar gelagerten Endlosbandsegment (24) angebrachten Umlenkrolle (26) vorhanden ist.

9. Rundballenpresse nach einem der vorhergehenden Ansprüche,
**dadurch gekennzeichnet, daß** die Breite des Endlosbandes (12) größer ist als der Abstand zwischen den Seitenwänden (14, 16).

10. Rundballenpresse nach Anspruch 9,
**dadurch gekennzeichnet, daß** das Endlosband in seinem zwischen den Seitenwänden (14, 16) gelegenen Abschnitt Rippen (36) aufweist.

11. Rundballenpresse nach einem der Ansprüche 9 oder 10,
**dadurch gekennzeichnet, daß** das Endlosband (12) ein Gliederband ist.

12. Rundballenpresse nach Anspruch 11,
**dadurch gekennzeichnet, daß** die einzelnen Glieder (38) des Gliederbandes (12) zur Verbindung miteinander durch Stäbe (40) auf einer Seite Bohrungen (42) mit Spielpassung und auf der entgegengesetzten Seite Bohrungen (44) mit Übergangspassung aufweisen.

13. Rundballenpresse nach Anspruch 11 oder 12,
**dadurch gekennzeichnet, daß** die Glieder (38) des Gliederbandes (12) aus Aluminium oder einer Aluminiumlegierung bestehen.

14. Rundballenpresse nach einem der vorhergehenden Ansprüche,
**dadurch gekennzeichnet, daß** das Endlosband über zumindest eine Sprüheinrichtung (46) reinigbar und/oder schmierbar ist.

15. Rundballenpresse nach Anspruch 1,
**dadurch gekennzeichnet, daß** an der Rundballenpresse eine Einrichtung (28) zum zumindest umfangsseitigen Fixieren des verpreßten Rundballens vorhanden ist.

16. Verfahren zum Verpressen von Müll in Rundballen, bei dem
a) Müll durch eine Einfüllöffnung (34) in einen Preßraum (10) eingebracht wird, der durch ein von mehreren Umlenkrollen (18, 20, 22, 26, 30) geführtes Endlosband (12) und zwei Seitenwände (14, 16) definiert wird,
b) der Müll im Preßraum (10) rotierend umgewälzt wird und dabei weiterhin solange Müll gemäß Schritt a) eingebracht wird, bis ein Müllballen vorbestimmter Größe entstanden ist,
c) der gemäß den vorigen Schritten hergestellte Müllballen umfangsseitig mit einem Fixiermittel (48), wie beispielsweise einer Netzbahn, umwickelt wird,
d) dann ein verschwenkbar gelagertes Endlosbandsegment (24) aus der Stellung zum Müllverpressen in die Stellung zum Rundballenaustransport verschwenkt wird und dabei den Abstand zu einem dem Preßraum nachgeschalteten Wickeltisch überbrückt, um so eine Transportbahn (50) für den verpreßten Rundballen zu dem Wickeltisch zu schaffen, und
e) der umfangsseitig fixierte Müllballen von dem Endlosband (12) über das gemäß Schritt d) verschwenkte Endlosbandsegment (24) aus dem Preßraum (10) austransportiert und bis zum Wickeltisch befördert wird.

17. Verfahren nach Anspruch 16,
**dadurch gekennzeichnet, daß** der durch das Fixiermittel (48) vorfixierte Müllballen auf dem Wickeltisch vollständig mit einer Folienbahn umwickelt wird.

## Claims

1. A round-bale press for compressing refuse into round bales, comprising
- a compressing chamber (10) into which the refuse can be introduced,
- two side walls (14, 16) limiting said compressing chamber (10) at the end face, and
- a driven endless belt (12) which limits the compressing chamber (10) at the peripheral side and rotates the refuse contained therein, wherein an endless belt segment (24) can be pivoted out of a refuse compressing position into a discharge position in which the obtained round bale can be discharged on said pivoted endless belt segment (24), and wherein the endless belt segment (24) in the discharge position bridges the space between the round bale press and a wrapping table.

2. A round-bale press according to claim 1,
**characterized in that** at least three deflection rollers (18, 20, 22), around which said endless belt (12) rotates, are provided, one of said deflection rollers being designed as a drive roller (18) driving said endless belt (12) and another one being designed as a tension roller (20) tensioning said endless belt (12) on the slack side.

3. A round-bale press according to claim 1,
**characterized in that** another deflection roller (26), around which said endless belt (12) rotates, is disposed on the pivotably supported endless belt segment (24).

4. A round-bale press according to claim 3,
**characterized in that** at least a second roller (30) deflecting said endless belt (12) and designed as a compression roller is disposed on said pivotably supported endless belt segment (24).

5. A round-bale press according to claim 1,
**characterized in that** the side walls (14, 16) are formed as circular disks.

6. A round-bale press according to claim 1,
**characterized in that** the pivotably supported endless belt segment (24) is moveable by at least on drive element (32).

7. A round-bale press according to claim 6,
**characterized in that** said drive element (32) is a hydraulic or pneumatic piston drive.

8. A round-bale press according to claims 2 and 3,
**characterized in that** a refuse feed aperture (34) for refuse is provided between the drive roller (12) and said deflection roller (26) attached to said pivotably supported endless belt segment (24).

9. A round-bale press according to one of the preceding claims,
**characterized in that** the width of said endless belt (12) is larger than the distance between the side walls (14, 16).

10. A round-bale press according to claim 9,
**characterized in that** said endless belt comprises ribs (36) in its portion located between the side walls (14, 16).

11. A round-bale press according to one of the claims 9 or 10,
**characterized in that** the endless belt (12) is a link conveyor.

12. A round-bale press according to claim 11,
**characterized in that** the individual links (38) of the link conveyor (12) comprise bores (42) with clearance fit for connection together by bars (40) on one side and bores (44) with transition fit on the opposite side.

13. A round-bale press according to claim 11 or 12,
**characterized in that** the links (38) of the link conveyor (12) are made of aluminium or an aluminium alloy.

14. A round-bale press according to one of the preceding claims,
**characterized in that** the endless belt can be cleaned and/or can be lubricated via at least one spray means (46).

15. A round-bale press according to claim 1,
**characterized in that** a means (28) for securing the compressed round bale at least on the peripheral side is provided on said round-bale press.

16. A method for compressing refuse in round bales, wherein
a) refuse is introduced through a feed aperture (34) into a compressing chamber (10) defined by an endless belt (12) guided by a plurality of deflection rollers (18, 20, 22, 26, 30), and two side walls (14, 16),
b) the refuse is rotated inside said compressing chamber (10) and refuse continues to be introduced according to step a) until a refuse bale of predetermined size is produced,
c) a securing means (48), such as a net web, is then wrapped, at the peripheral side, around this refuse bale produced according to the above steps,
d) a pivotably supported endless belt segment (12) is pivoted out of the refuse compressing position into a position for discharging the round bale, and thereby bridges the distance to a wrapping table downstream the pressing chamber, thus creating a transport path (50) for the compressed round bale to the wrapping table, and
e) the refuse bale that is secured at the peripheral side is discharged from said compressing chamber (10) and transported to the wrapping table by said endless belt (12) via the endless belt segment (24) pivoted according to step d).

17. A method according to claim 16,
**characterized in that** on said wrapping table, the refuse bale pre-secured by said securing means (48) is completely wrapped around with a film web.

## Revendications

1. Presse-balles pour ballots ronds pour presser les ordures en ballots ronds, comprenant
- une chambre de presse (10) dans laquelle les ordures peuvent être introduites,
- deux parois latérales (14, 16) délimitant ladite chambre de presse (10) sur le côté frontal, et
- une bande continue (12) entraînée délimitant ladite chambre de presse (10) sur le côté périphérique et circulant les ordures présentes dans celle-ci, un segment (24) de la bande continue étant susceptible d'être pivoté d'une position pour le pressage d'ordures dans une position de déversement dans laquelle le ballot produit sur ledit segment (24) pivoté de la bande continue est susceptible d'être déversé, et ledit segment (24) de la bande continue, dans la position de déversement, pontant l'espace entre le presse-balles pour ballots ronds et une table d'enroulement.

2. Presse-balles pour ballots ronds selon la revendication 1,
**caractérisé en ce qu'**au moins trois poulies (18, 20, 22) de renvoi sont présentes autour desquelles la bande continue (12) circule, une desdites poulies de renvoi étant configurée comme poulie (18) d'entraînement entraînant ladite bande continue (12), et une autre étant configurée comme poulie (20) de tension mettant en tension ladite bande continue (12) sur le côté de la poulie mobile.

3. Presse-balles pour ballots ronds selon la revendication 1,
**caractérisé en ce qu'**au segment (24) de la bande continue monté de manière pivotante, une autre poulie (26) de renvoi est encore disposée autour de laquelle circule la bande continue (12).

4. Presse-balles pour ballots ronds selon la revendication 3,
**caractérisé en ce qu'**au segment (24) de la bande continue une seconde poulie (30) est disposé renvoyant ladite bande continue (12) et étant configurée comme poulie de presse.

5. Presse-balles pour ballots ronds selon la revendication 1,
**caractérisé en ce que** les parois latérales (14, 16) sont configurées comme disques circulaires.

6. Presse-balles pour ballots ronds selon la revendication 1,
**caractérisé en ce que** le segment (24) de la bande continue monté de manière pivotante est susceptible d'être mis en mouvement par au moins un élément (32) d'entraînement.

7. Presse-balles pour ballots ronds selon la revendication 6,
**caractérisé en ce que** ledit élément (32) d'entraînement est un entraînement par piston hydraulique ou pneumatique.

8. Presse-balles pour ballots ronds selon les revendications 2 et 3,
**caractérisé en ce qu'**une ouverture (34) de remplissage d'ordures est présente entre la poulie (18) d'entraînement et la poulie (26) de renvoi placée sur le segment (24) de la bande continue monté de manière pivotante.

9. Presse-balles pour ballots ronds selon l'une des revendications précédentes,
**caractérisé en ce que** la largeur de la bande continue (12) est plus grande que l'écart entre les parois latérales (14, 16).

10. Presse-balles pour ballots ronds selon la revendication 9,
**caractérisé en ce que** la bande continue présente des nervures (36) dans sa portion située entre lesdites parois latérales (14, 16).

11. Presse-balles pour ballots ronds selon l'une des revendications 9 ou 10,
**caractérisé en ce que** la bande continue (12) est une bande à maillons.

12. Presse-balles pour ballots ronds selon la revendication 11,
**caractérisé en ce que** les maillons (38) individuels de la bande (12) à maillons, afin d'être reliés les uns aux autres par des barres (40), présentent sur un côté des alésages (42) ayant un ajustement avec jeu, et sur le côté opposé des alésages (44) ayant un ajustement de transition.

13. Presse-balles pour ballots ronds selon les revendications 11 ou 12,
**caractérisé en ce que** les maillons (38) de la bande (12) à maillons sont constitués d'aluminium ou d'un alliage d'aluminium.

14. Presse-balles pour ballots ronds selon l'une quelconque des revendications précédentes,
**caractérisé en ce que** la bande continue est susceptible d'être nettoyée et/ou graissée à l'aide d'au moins un dispositif de pulvérisation.

15. Presse-balles pour ballots ronds selon la revendication 1,
**caractérisé en ce qu'**un dispositif (28) est présent sur le presse-balles pour ballots ronds au moins pour la fixation du ballot pressé sur le côté périphérique.

16. Procédé pour presser des ordures dans des ballots ronds, selon lequel
a) des ordures sont introduites par une ouverture (34) de remplissage dans une chambre de presse (10) délimitée par deux parois latérales (14, 16) et une bande continue (12) guidée par une pluralité de poulies de renvoi (18, 20, 22, 26, 30),
b) les ordures sont circulées dans la chambre de presse de manière rotative et pendant ce temps, des ordures sont introduites selon l'étape a) jusqu'à ce qu'un ballot d'une taille prédéterminée se soit formé,
c) le ballot produit selon les étapes précédentes est enveloppé sur le côté périphérique avec un moyen de fixation (48) comme p. ex. un pan de filet,
d) un segment (24) de la bande continue monté de manière pivotante est ensuite pivoté de sa position pour pressage des ordures dans la position de déversement de ballots, et en faisant ceci, ledit segment ponte l'écart vers une table d'enroulement placée en aval de la chambre de presse, pour ainsi créer une voie de transport (50) pour le ballot rond pressé vers ladite table d'enroulement, et
e) le ballot d'ordures fixé sur son côté périphérique est transporté par la bande continue (12) à travers le segment (24) de la bande continue pivoté selon l'étape d) en dehors de la chambre de presse (10) et jusqu'à la table d'enroulement.

17. Procédé selon la revendication 16,
**caractérisé en ce que** le ballot d'ordures préfixé par le moyen de fixation (48) est entièrement enveloppé d'un pan de feuille sur la table d'enroulement.
